# EUROPÄISCHE PATENTSCHRIFT

(11) **EP 0 151 270 B1**
(45) Veröffentlichungstag und Bekanntmachung des Hinweises auf die Patenterteilung: **30.09.1987**
(21) Anmeldenummer: 84115058.4
(22) Anmeldetag: 10.12.1984
(51) Int. Cl.: H05G 1/36, H05G 1/44, H05G 1/60

(54) **Röntgendiagnostikanlage**
X-ray diagnostic apparatus
Installation de radiodiagnostic

(30) Priorität: 27.01.1984 DE 3402888
(43) Veröffentlichungstag der Anmeldung: 14.08.1985
(73) Patentinhaber: SIEMENS AKTIENGESELLSCHAFT, 80333 München (DE)
(72) Erfinder: Heinze, Udo, D-8500 Nürnberg (DE); Marhoff, Paul, D-8520 Erlangen (DE)

## Beschreibung

Die Erfindung betrifft eine Röntgendiagnostikanlage mit einem Regelkreis, der einen Strahlendetektor für die Erfassung der mittleren Dosis im Bereich der Dominante und eine Regelstufe aufweist, die mindestens einen Aufnahmewert in Abhängigkeit vom Detektor-Ausgangssignal beeinflußt.

Es ist eine Röntgendiagnostikanlage dieser Art bekannt, bei der der Regelkreis einen Integrator für das Signal des Strahlendetektors aufweist und die Regelstufe die Hochspannung an der Röntgenröhre beim Erreichen einer vorbestimmten Dosis pro Bild abschaltet. Ein Regelkreis dieser Art wird als Belichtungsautomat bezeichnet. Bei einer Röntgendiagnostikanlage dieser Art werden in der Regel optimal geschwärzte Röntgenbilder erzielt. Im Fall der Indirekttechnik kann der Belichtungsautomat dabei als Strahlendetektor einen Bildverstärker und einen nachgeschalteten Fotomultiplier aufweisen, der die mittlere Bildhelligkeit im Strahlengang zwischen dem Ausgangsleuchtschirm des Röntgenbildverstärkers und einer Bilderfassungseinrichtung in einem vorbestimmten Bereich erfaßt. Fehlbelichtungen können allerdings dann auftreten, wenn sich der Kontrast in dem vom Strahlendetektor erfaßten Bereich während der Serie ändert. Solche Fehlbelichtungen ergeben sich z. B., wenn ein Röntgenkontrastmittel in dem erfaßten Bereich einströmt, denn auch in diesem Fall wird die mittlere Bildheiligkeit konstant gehalten, die aufgrund der hohen Strahlenabsorption des Kontrastmittels erheblich von einem diagnostisch sinnvollen Wert abweichen kann.

Der Erfindung liegt die Aufgabe zugrunde, eine Röntgendiagnostikanlage der eingangs genannten Art so auszubilden, daß auch bei einer großen Kontraständerung in dem vom Strahlendetektor erfaßten Bereich eine optimale Bildschwärzung bzw. Helligkeit erzielt wird.

Diese Aufgabe ist erfindungsgemäß dadurch gelöst, daß ein röhrennaher zweiter Strahlendetektor vorhanden ist, dem ein Speicher für ein von der jeweiligen Dosisleistung beim letzten Bild abhängiges Signal nachgeschaltet ist, daß das Speichersignal als Referenzsignal einer zweiten Regelstufe zugeführt ist und daß ein Umschalter vorhanden ist, durch den die erste Regelstufe ab-und die zweite Regelstufe einschaltbar ist, der dann an einem zweiten Eingang ein vom aktuellen Ausgangssignal des zweiten Strahlendetektors abhängiges Signal zuführbar ist. Bei der erfindungsgemäßen Röntgendiagnostikanlage wird in dem Fall, in dem aufgrund einer hohen Bildkontraständerung aufgrund einströmenden Kontrastmittels in dem vom ersten Strahlendetektor erfaßten Bildbereich Fehlbelichtungen auftreten würden, auf einen vor dem Patienten liegenden zweiten Strahlendetektor umgeschaltet, der auch vor der Umschaltung bereits ein Ausgangssignal liefert. Mit diesem Ausgangssignal wird in einem Speicher ein Signal gebildet, das der Dosis des jeweils letzten durch den ersten Strahlendetektor geschalteten Bildes nach Abschluß des Einregelvorganges der erforderlichen Dosis entspricht. Nach der Umschaltung wird diese Dosis während der gesamten Bildserie konstant gehalten, was zu einer optimalen Bildschwärzung auch nach der Umschaltung führt, denn es ist davon auszugehen, daß sich die für eine optimale Bildschwärzung erforderliche Dosis nicht ändert.

Die Erfindung ist nachfolgend anhand eines in der Zeichnung dargestellten Ausführungsbeispieles näher erläutert.

In der Zeichnung ist eine Röntgenröhre 1 dargestellt, die von einem Röntgengenerator 2 gespeist wird und einen Patienten 3 durchstrahlt. Die Röntgenbilder werden zunächst auf dem Eingangsleuchtschirm eines Röntgenbildverstärkers 4 erzeugt, dessen Ausgangsbild über eine Fernsehkamera 5 aufgenommen und auf einem Montior 6 wiedergegeben wird. Ferner kann das Ausgangsbild des Röntgenbildverstärkers 4 mit Hilfe einer Filmkamera 7 festgehalten werden.

Für die automatische Belichtung der Röntgenaufnahmen der Filmkamera 7 ist ein Strahlendetektor 8 vorhanden, der die mittlere Bildhelligkeit in einem vorbestimmten Bereich erfaßt. Hierzu ist ein halbdurchlässiger Spiegel 9 im Strahlengang zwischen dem Ausgangsleuchtschirm des Röntgenbildverstärkers 4 und der Fernsehkamera 5 vorgesehen. Ein weiterer halbdurchlässiger Spiegel 10 führt das Röntgenbild der Filmkamera 7 zu.

Das Ausgangssignal des Fotomultiplier 8 wird über einen Strom-Spannungswandler 10 in eine entsprechende Spannung umgewandelt, die in einem Integrator 11 integriert wird. Am Eingang 12 einer Schaltstufe 13 liegt demgemäß ein Signal, das der für ein Bild aufgelaufenen Dosis entspricht. Am Eingang 14 der Schaltstufe 13 wird ein Referenzsignal angelegt. Sobald das Signal am Eingang 12 das Signal am Eingang 14 erreicht, bewirkt die Schaltstufe 13 über den Schalter 15, der zunächst seine voll gezeichnete Stellung einnimmt, die Abschaltung der Röntgenröhrenspannung 1.

Die dargestellte Röntgendiagnostikanlage weist einen zweiten, röhrennahen Strahlendetektor 16 auf, dessen Ausgangssignal über einfn Strom-Spannungswandler 17 in eine entsprechende Spannung umgewandelt wird, die in einem Integrator 18 integriert wird. Das Ausgangssignal des Integrators 18 wird über einen zunächst seine voll gezeichnete Stellung einnehmenden Schalter 19 in einem Speicher 20 integriert und als Referenzspannung einer zweiten Schaltstufe 21 zugeführt.

Stellt der Benutzer der Röntgendiagnostikanlage fest, daß der Kontrast in dem diagnostisch relevanten Bildbereich zu groß wird, beispielsweise weil ein Kontrastmittel dort ankommt, so betätigt er die Schalter 15, 19 und legt sie in ihre gestrichelt gezeichneten Stellungen um. Dieser Vorgang kann auch nach Ablauf einer Testserie automatisch erfolgen. Der Schalter 15 trennt dabei den Ausgang der Schaltstufe 13 vom Röntgengenerator 2 ab und schaltet dafür den Ausgang der Schaltstufe 21 an. Der Schalter 19 führt das Ausgangssignal des Integrators 18 als Istwerts gnal der Schaltstufe 21 zu. Das Sollwertsignal ist die Referenzspannung, die vom Speicher 20 geliefert wird. Der Speicher 20 liefert dabei eine Referenzspannung, die der beim letzten Bild vor Betätigung der Schalter 15, 19 erreichten Dosis entspricht. Er wird vor dieser Betätigung nach jedem durch den Belichtungsautomaten 8 bis 13 geschalteten Bild zurückgestellt. Dies gilt auch für den Integrator 18.

Nach Übergang auf den Belichtungsautomaten 16 bis 21 werden demgemäß die Bilder automatisch mit einer Dosis geschaltet, die bei dem letzten durch den Belichtungsautomaten 8 bis 13 geschalteten Bild einer Testserie erreicht wurde und die demgemäß zu einer optimalen Bildschwärzung führt. Die Ankunft eines Kontrastmittels in dem untersuchten Bereich ist dabei ohne Auswirkung auf das Ausgangssignal des Strahlendetektors 16 und damit auf die Bildschwärzung.

Durch den Belichtungsautomaten 16 bis 21 ist erreicht, daß insbesondere auch dann, wenn der Belichtungsautomat 8 bis 13 abgeschaltet ist, Netzspannungsschwankungen, Änderungen des Röntgenröhrenstromes bei unverändertem Einstellwert (Rückwirkung der Anode), Schwebungserscheinungen bei nicht netzsynchronem Takt einer Aufnahmeserie, bei der die Röntgenröhre 1 gepulst wird, und Einflüsse von Einschwingvorgängen der Röntgenröhren-Hochspannung ausgeregelt werden. Insbesondere bei der digitalen Subtraktionsangiographie ist der zweite Belichtungsautomat 16 bis 21 mit Vorteil anwendbar, da in diesem Fall die Forderung nach extrem hoher Dosiskonstanz während einer gesamten Aufnahmeserie besteht.

Wird die Röntgenröhrenspannung nicht gepulst, sondern kontinuierlich eingeschaltet (Durchleuchtung), so kann mit Hilfe der Strahlendetektoren 8, 16 wahlweise die Dosisleistung geregelt werden. In diesem Fall ist jedem dieser Strahlendetektoren 8, 16 ein Dosisleistungsregier und ein Stellglied für die Dosisleistung nachgeschaltet. Bei Vewendung eines gemeinsamen Dosisleistungsreglers wird jeweils ein Strahlendetektor 8, 16 wahlweise, gegebenenfalls unter Zwischenschaltung eines Meßumformers, an den Dosisleistungsregler angeschaltet. Während der Einregelphase wird dabei die Dosisleistung an der Röntgenröhre 1 erfaßt und abgespeichert. Der gespeicherte Wert dient dann nach Umschaltung als Sollwert. Sind zwei Dosisleistungsregler vorgesehen, so wird wahlweise je einer dieser Dosisleistungsregler an das Stellglied angeschaltet.

Für die Dosisleistungsregelung wird ein Schalter 23 zur Erzeugung eines helligkeitsproportionalen Signales geschlossen, der den Integrator 11 überbrückt. Ferner wird auch ein Schalter 24 zur Überbrückung des Integrators 18 geschlossen. Die Dosisleistungsregelung erfolgt durch ein Stellglied 25, das durch einen Schalter 26 eingeschaltet wird.

## Patentansprüche

1. Röntgendiagnostikanlage mit einem Regelkreis (8 bis 13), der einen Strahlendetektor (8) für die Erfassung der mittleren Dosis im Bereich der Dominante und eine Regelstufe (13) aufweist, die mindestens einen Aufnahmewert in Abhängigkeit vom Detektor-Ausgangssignal beeinflußt, dadurch gekennzeichnet, daß ein röhrennaher zweiter Strahlendetektor (16) vorhanden ist, dem ein Speicher (20) für ein von der jeweiligen Dosisleistung beim letzten Bild abhängiges Signal nachgeschaltet ist, daß das Speichersignal als Referenzsignal einer zweiten Regelstufe (21) zugeführt ist und daß ein Umschalter (15, 19) vorhanden ist, durch den die erste Regelstufe (13) ab- und die zweite Regelstufe (21) einschaltbar ist, der dann an einem zweiten Eingang (22) ein vom aktuellen Ausgangssignal des zweiten Strahlendetektors (16) abhängiges Signal zuführbar ist.

2. Röntgendiagnostikanlage nach Anspruch 1, dadurch gekennzeichnet, daß der Regelkreis (8 bis 13) einen Integrator (11) für das Signal des ersten Strahlendetektors (8) aufweist und die Regelstufe (13) die Hochspannung an der Röntgenröhre (1) beim Erreichen einer vorbestimmten Dosis pro Bild abschaltet, daß der zweite Strahlendetektor (16) an einem zweiten Integrator (18) angeschlossen ist, dem der Speicher (20) nachgeschaltet ist und daß der zweiten Regelstufe (21) bei betätigtem Umschalter (15, 19) am zweiten Eingang (22) das Ausgangssignal des zweiten Integrators (18) zuführbar ist.

## Claims

1. An X-ray diagnostic apparatus comprising a regulating circuit (8 to 13) including a radiation detector (8) to detect the mean dose in the dominant range and a regulating stage (13) to influence at least one recorded value in dependence upon the detector output signal, characterised in that a second radiation detector (16) is arranged close to the tube and has its output connected to a store (20) for a signal dependent upon the respective dose value of the last image, and this stored signal is supplied as a reference signal to a second regulating stage (21), a change-over switch (15, 19) being provided which switches off the first regulating stage (13) and switches on the second regulating stage (21) so that a second input (22) can then be supplied with a signal dependent upon the current output signal of the second radiation detector (16).

2. An X-ray diagnostic apparatus as claimed in Claim 1, characterised in that the regulating circuit (8 to 13) includes an integrator (11) for the signal of the first radiation detector (8) and that the regulating stage (13) disconnects the high voltage from the X-ray tube (1) when a predetermined dose is achieved in respect of each image, that the second radiation detector (16) is connected to a second integrator (18) whose output is connected to the store (20), and that when the change-over switch (15, 19) is actuated, the second input (22) of the second regulating stage (21) is supplied with the output signal of the second integrator (18).

## Revendications

1. Installation de radiodiagnostic comportant un circuit de réglage (8 à 13), qui comporte un détecteur de rayonnement (8) servant à détecter la dose moyenne dans la plage de la dominante, et un étage de réglage (13), qui influe au moins sur une valeur d'exposition en fonction du signal de sortie du détecteur, caractérisée par le fait qu'il est prévu un second détecteur de rayonnement (16) situé à proximité du tube et en aval duquel est branchée une mémoire (20) pour le signal dépendant du débit de dose respectif associé à la dernière image, que le signal de mémoire est envoyé en tant que signal de référence à un second étage de réglage (21) et qu'il est prévu un commutateur (15, 19), à l'aide duquel il est possible de débrancher le premier étage de réglage (13) et de brancher le second étage de réglage (21), auquel peut être alors envoyé, au niveau d'une seconde entrée (22), un signal dépendant du signal de sortie réel du second détecteur de rayonnement (16).

2. Installation de radiodiagnostic suivant la revendication 1, caractérisée par le fait que le circuit de réglage (8 à 13) comporte un intégrateur (11) pour le signal du premier détecteur de rayonnement (8) et que l'étage de réglage (13) débranche la haute tension appliquée au tube à rayons X (1) lorsqu'une dose prédéterminée est atteinte pour chaque image, que le second détecteur de rayonnement (16) est raccordé à un second intégrateur (18), en aval duquel est branchée la mémoire (20); et que, lors de l'actionnement du commutateur (15, 19) commuté sur la seconde entrée (22), le signal de sortie du second intégrateur (18) peut être envoyé au second étage de réglage (21).
